# EUROPÄISCHE PATENTSCHRIFT

(11) **EP 2 570 054 B1**
(45) Veröffentlichungstag und Bekanntmachung des Hinweises auf die Patenterteilung: **25.02.2015**
(21) Anmeldenummer: 12181893.4
(22) Anmeldetag: 27.08.2012
(51) Int. Cl.: A47F 3/02

(54) **Warenbehälter**
Goods container
Conteneur de marchandises

(30) Priorität: 15.09.2011 DE 102011113339
(43) Veröffentlichungstag der Anmeldung: 20.03.2013
(73) Patentinhaber: Wanzl Metallwarenfabrik GmbH, 89340 Leipheim (DE)
(72) Erfinder: Mussinger, Thomas, 89358 Kammeltal (DE); Obeser, Jürgen, 86850 Fischach (DE); Pech, Raimund, 89312 Günzburg (DE); Dietrich, Uwe, 86165 Augsburg (DE)

(56) Entgegenhaltungen:
- EP-A1- 1 669 009
- WO-A1-91/06076
- BE-A1- 902 575
- US-A- 2 933 217
- US-A- 4 802 609

## Beschreibung

Die Erfindung betrifft einen Warenbehälter mit Aufnahmebehältern für die Selbstbedienungsentnahme von Backwaren gemäß den Merkmalen im Oberbegriff des Anspruchs 1.

Ein solcher Warenbehälter ist beispielsweise in der US 2933217 A beschrieben.

Auch in der europäischen Patentanmeldung 1 985 209 A1 oder der europäischen Patentanmeldung 2 084 995 A1 werden Warenbehälter beschrieben.

Die aus dem Stand der Technik bekannten Warenbehälter sind allesamt nachteilig bei der Entnahme der Backwaren, da eine Hand zum Öffnen einer Klappe benötigt wird, eine zweite Hand zum Bedienen eines Greifers oder Schiebers und eigentlich eine dritte Hand zum Halten und Öffnen einer Tüte. Die Entnahme erweist sich somit als ziemlich umständlich, insbesondere auch dadurch, dass der Gesetzgeber fordert, bei solchen Warenbehältern das Zurücklegen einmal entnommener Backwaren nicht mehr zu ermöglichen.

Darüber hinaus besteht der Wunsch, auch Warenbehälter bereitzustellen, die ein hygienisches Anbieten von süßen Backwaren ermöglichen. Dies ist aufgrund von unzumutbaren Reinigungsmaßnahmen bei der Verwendung der bekannten Aufnahmebehälter bisher nicht realisiert.

Die Aufgabe besteht nun darin, einen verbesserten Warenbehälter bereitzustellen, bei dem die Entnahme der Backwaren erleichtert wird und der darüber hinaus auch eine Möglichkeit bietet, süße Backwaren darbieten zu können.

Die Erfindung löst die Aufgabe mit den Merkmalen im Hauptanspruch.

Weitere vorteilhafte Ausführungen sind in den Unteransprüchen beschrieben.

Die Öffnung in der Seitenwand eines Aufnahmebehälters, die zu einem Schacht führt, stellt eine einfache technische Lösung dar.

Die Bereitstellung einer geöffneten Tüte am Ende des Schachtes, das durch die Schwerkraft bedingte Entlanggleiten der Backwaren und dann das Entnehmen der mit Backwaren gefüllten Tüte durch Herausziehen einer Schublade, vereinfacht den Vorgang ungemein.

Das Darbieten von verpackten Backwaren innerhalb eines veränderten Aufnahmebehälters hat sich insbesondere für die süßen Backwaren als sinnvoll erwiesen.

Die Erfindung wird anhand eines Ausführungsbeispiels näher erläutert. Es zeigt
- Fig. 1: einen Warenbehälter mit Aufnahmebehältern,
- Fig. 2: einen Aufnahmebehälter mit Backwaren, einem Greifer und einer in der Seitenwand vorgesehenen Öffnung, die in einen Schacht führt,
- Fig. 3: unverpackte Backware, die mittels des Greifers durch die Öffnung in den Schacht bewegt wird,
- Fig. 4: Teil eines Warenbehälters mit Aufnahmebehältern, die an einem Schacht angeordnet sind,
- Fig. 5a: einen Schacht und eine Vorrichtung für Tüten sowie eine Schublade,
- Fig. 5b: denselben Schacht mit geöffneter Schublade,
- Fig. 6: die Schublade geschlossen,
- Fig. 7: die Schublade geöffnet,
- Fig. 8: die Herausnahme einer mit Backwaren bestückten Tüte,
- Fig. 9: eine Vorrichtung für Tüten,
- Fig. 10a: eine geschlossene Schublade und eine Vorrichtung für Tüten,
- Fig. 10b: dieselbe Schublade, geschlossen, und eine Vorrichtung für Tüten,
- Fig. 10c: die Schublade
- Fig. 11: einen Warenbehälter mit Halterungen für in Tüten verpackte Backwaren,
- Fig. 12: den Warenbehälter mit Halterungen, sowie
- Fig. 13: den Befestigungsbereich der hinteren Enden der Halterungen im Warenbehälter.

Die Erfindung betrifft einen Warenbehälter 1 für die Selbstbedienungsentnahme von Backwaren 12, 13, 14. Es kann sich hierbei um unverpackte Backwaren 13 oder verpackte Backwaren 14 handeln.

Die Figuren 1 bis 10 zeigen einen Warenbehälter 1 mit Aufnahmebehältern 2, 2' insbesondere für unverpackte Backwaren 13.

In den Figuren 11 bis 13 ist ein Aufnahmebehälter 2" dargestellt, der insbesondere für den Abverkauf verpackter Backwaren vorgesehen ist.

Die Seitenwand 3 des Aufnahmebehälter 2', wie er in den Figuren 1 bis 4 dargestellt ist, weist eine Öffnung 4 auf, die in einen senkrechten Schacht 6 führt. Unterhalb dieses Schachtes 6 ist eine Vorrichtung 8 zur Bereitstellung von Tüten vorgesehen.

Der Warenbehälter 1 ist mit Aufnahmebehältern 2, 2' ausgeführt, mehrere Aufnahmebehälter 2' mit Öffnungen 4 sind übereinander vorgesehen. In Figur 1 sind rechts und links von dem Schacht 6 je zwei Aufnahmebehälter 2' angeordnet. Es hat sich als sinnvoll erwiesen, zusätzlich zu den Aufnahmebehältern 2' mit Öffnungen 4 auch Aufnahmebehälter 2 ohne Öffnungen vorzusehen. Sofern diese verschiedenen Aufnahmebehälter 2, 2' Verwendung finden sollen, bietet es sich an, die Aufnahmebehälter mit Öffnungen 4 oberhalb der Aufnahmebehälter 2 ohne Öffnungen anzuordnen.

Wie in Figur 1 dargestellt, ist unterhalb der Aufnahmebehälter 2' jeweils ein Aufnahmebehälter 2 ohne eine Öffnung 4, z. B. für größere Backwaren wie Brot, vorgesehen. Diese in Figur 1 dargestellte Anordnung ist jederzeit veränderbar.

Um den Schacht 6 vollständig auszunutzen, hat es sich ferner als sinnvoll erwiesen, dass jede Seitenwand 3 zweier gegenüberliegenden Aufnahmebehälter 2', an den Schacht 6 angrenzend und auf einer Ebene, je eine Öffnung 4 aufweist. An den Schacht 6 angrenzend sind somit zwei Öffnungen 4 von gegenüberliegenden Aufnahmebehältern 2' vorgesehen.

Mittels eines Greifers 5 können dann die unverpackten Backwaren, z.B. Brötchen oder Brezeln, vorzugsweise einzeln zu der Öffnung 4 in der Seitenwand 3 des Aufnahmebehälters 2' bewegt werden. Der Greifer 5 wird mittels einer bekannten Schiene, die in der Vorderfront vorgesehen ist, geführt. Die Figuren 2 und 3 zeigen diesen Vorgang.

Der Warenbehälter 1 sieht eine Vorrichtung 8 für Tüten am Ende 7 des Schachtes 6 vor. In den Figuren 5a und b ist ein solcher senkrechter Schacht 6 mit einer Vorrichtung 8 für Tüten abgebildet.

Wenn die Backwaren 12, 13 von dem Greifer 5 in den Schacht 6 bewegt werden, fallen sie anschließend ohne weitere Krafteinwirkung in eine am Ende 7 des Schachtes 6 angeordnete und vorzugsweise geöffnete Tüte. Um dies zu gewährleisten, steht an der Vorrichtung 8 für die Tüten ein Transportmittel 9 zur Verfügung, das das Bereitstellen jeweils einer geöffneten Tüte gewährleistet.

Es hat sich als sinnvoll erwiesen, dass eine Schublade 10 Verwendung findet. Die Figur 5a zeigt eine geschlossene Schublade, die Tüte wäre geöffnet und könnte befüllt werden. In Figur 5b ist die Schublade geöffnet, die befüllte Tüte könnte nun entnommen werden. In Figur 6 ist die Tüte ebenfalls geöffnet, die Schublade 10 geschlossen. Wird die Schublade 10 geöffnet, d.h. nach außen gezogen, wie in Figur 7 dargestellt, kann die Tüte entnommen werden (vgl. Fig. 8)

In Figur 9 ist eine Vorrichtung 8 für die Tüten dargestellt. Eine Anzahl an Tüten ist an dieser Vorrichtung 8 angeordnet. Die Vorrichtung 8 kann in einer Umhausung angeordnet sein, wie es in Figur 10 a und b dargestellt ist oder aber im Schacht 6 selber.

Fig. 10c zeigt eine Schublade 10. Diese besteht aus vier Wandungen, wobei vorzugsweise die obere Wandung kürzer ausgeführt ist und mit einem Transportmittel 9 für die Tüten versehen ist. Das Transportmittel 9, welches das Bereitstellen jeweils einer neuen geöffneten Tüte gewährleistet, steht somit vorzugsweise an der Schublade 10 zur Verfügung.

Als Transportmittel 9 kann eine elektrisch angetriebene Vakuumpumpe oder eine Membranpumpe Einsatz finden. Diese wird, wie in Darstellung 10c abgebildet, oben an der kürzeren Wandung, die abgekantet ausgeführt ist, angebracht, vorzugsweise angeschraubt.

Zunächst ist die Schublade 10 geschlossen (Fig. 6), eine Tüte steht zur Aufnahme von unverpackten Backwaren 13 geöffnet zur Verfügung. Sie wird befüllt. Dann wird die Schublade herausgezogen (Fig. 7) und die Tüte mit den Backwaren 13 kann entnommen werden (Fig. 8).

Beim Herausziehen der Schublade 10 kommt es über die Saugvorrichtung der Pumpe, die in Figur 10c als zylindrische Vorrichtung dargestellt ist, zu einer Verbindung zwischen Schublade 10 und einer neue Tüte. Somit wird während der Entnahme der befüllten Tüte eine neue Tüte geöffnet. Anschließend wird die Schublade 10 wieder geschlossen. Um die bereits geöffnete neue Tüte nicht weiter zu bewegen oder zu verschieben, ist es wichtig, dass die Schublade 10 hinten geöffnet bleibt. An der Vorderseite der Schublade 10 könnte ein Sichtfenster vorgesehen sein.

Die Schublade 10 wird an Führungen in der Umhausung, wie in den Figuren 10a, b dargestellt, oder dem Schacht geführt.

In einer weiterführenden Variante fallen die Backwaren nicht direkt in die Tüte, sondern auf die obere Wandung 10.1 der Schublade 10. Die Schublade wird dann herausgezogen und öffnet eine Tüte. Die obere Wandung 10.1 bewegt sich nach vorne und gibt somit die Backwaren zum weiteren Fall nach unten in die jetzt geöffnete Tüte frei. Die nunmehr gefüllte Tüte kann entnommen werden. Die Schublade wird wieder geschlossen. Auch der Schacht ist dann wieder verschlossen und die nächste nachkommende Tüte kann angesaugt werden.

Darüber hinaus hat es sich als sinnvoll erwiesen, den Warenbehälter 1 mit weiteren Aufnahmebehältern 2, 2" auszustatten, die für verpackte Backwaren 14 eingesetzt werden können. Vorzugsweise sind ein oder mehrere dieser Aufnahmebehälter 2" pro Warenbehälter 1 vorgesehen. Diese weisen Halterungen 11 zum Anordnen der verpackten Backwaren 14 auf. Vorzugsweise wird dieser Aufnahmebehälter 2" für süße Backwaren verwendet. Eine Anzahl von drei Halterungen 11 hat sich als sinnvoll erwiesen. Figur 11 zeigt einen solchen Aufnahmebehälter 2". Oberhalb der Halterungen 11 kann Raum für das Verwahren und ggf. Abkühlen von weiteren Backwaren vorgesehen sein. Die Bestückung der Halterungen 11 kann sowohl von vorne als auch von hinten erfolgen. Für die Bestückung von hinten kann jede Halterung 11, wie in Figur 12 dargestellt, die vorzugsweise aus zwei parallelen Runddrähten gebildet ist, aus einer Öse gelöst werden.

### Bezugszeichenliste

- 1: Warenbehälter
- 2: Aufnahmebehälter
- 2': Aufnahmebehälter für unverpackte Backwaren
- 2": Aufnahmebehälter für verpackte Backwaren
- 3: Seitenwand (Aufnahmebehälter)
- 4: Öffnung (Aufnahmebehälter)
- 5: Greifer
- 6: Schacht senkrecht
- 7: Ende (Schacht)
- 8: Vorrichtung für Tüten
- 9: Transportmittel
- 10: Schublade
- 10.1: ober Wandung
- 11: Halterung
- 12: Backwaren
- 13: Backwaren unverpackt
- 14: Backwaren verpackt

## Patentansprüche

1. Warenbehälter für die Selbstbedienungsentnahme von Backwaren (12) mit übereinander angeordneten Aufnahmebehältern (2, 2'), wobei die übereinander angeordneten Aufnahmebehälter (2, 2') mit ihrer Seitenwand (3) an einen senkrechten Schacht (6) angrenzen, wobei die Seitenwand (3) jedes Aufnahmebehälters (2') eine Öffnung (4) aufweist, wobei die Öffnungen (4) der Aufnahmebehälter (2') in den senkrechten Schacht (6) führen, und wobei ferner am Ende (7) des senkrechten Schachtes (6) eine Vorrichtung (8) zur Bereitstellung von Tüten vorgesehen ist und **dadurch gekennzeichnet, dass** unverpackte Backwaren (13) einzeln mit einem Greifer (5) zu der Öffnung (4) bewegt werden können.

2. Warenbehälter nach Anspruch 1, **dadurch gekennzeichnet, dass** mehrere Aufnahmebehälter (2') mit Öffnungen (4) übereinander angeordnet sind.

3. Warenbehälter nach Anspruch 1 oder 2, **dadurch gekennzeichnet, dass** zusätzlich zu den Aufnahmebehältern (2') mit Öffnungen (4) auch Aufnahmebehälter (2) ohne Öffnungen (4) vorgesehen sind.

4. Warenbehälter nach Anspruch 3 , **dadurch gekennzeichnet, dass** die Aufnahmebehälter (2') mit Öffnungen (4) oberhalb der Aufnahmebehälter (2) ohne Öffnungen (4) angeordnet sind.

5. Warenbehälter nach einem der vorhergehenden Ansprüche, **dadurch gekennzeichnet, dass** an den Schacht (6) angrenzend zwei Öffnungen (4) von gegenüberliegenden Aufnahmebehältern (2') vorgesehen sind.

6. Warenbehälter nach einem der vorhergehenden Ansprüche, **dadurch gekennzeichnet, dass** eine Schublade (10) vorgesehen ist, wobei an der Schublade (10) ein Transportmittel (9) zur Verfügung steht, das das Bereitstellen einer Tüte gewährleistet.

7. Warenbehälter nach Anspruch 6 , **dadurch gekennzeichnet, dass** als Transportmittel (9) eine Saugvorrichtung Einsatz findet.

8. Warenbehälter nach einem der vorhergehenden Ansprüche, **dadurch gekennzeichnet, dass** ein oder mehrere Aufnahmebehälter (2") vorgesehen sind, die Halterungen (11) für die Aufnahme von verpackten Backwaren (14) aufweisen.

## Claims

1. A goods container for the self-service removal of baked goods (12), having receiving containers (2, 2') arranged on top of one another, wherein the receiving containers (2, 2') arranged on top of one another adjoin a vertical shaft (6) with their lateral wall (3), wherein the lateral wall (3) of each receiving container (2') has an opening (4), wherein the openings (4) of the receiving containers (2') lead into the vertical shaft (6), and wherein furthermore a device (8) for making available bags is provided at the end (7) of the vertical shaft (6), **characterized in that** unpackaged baked goods (13) can be individually moved to the opening (4) by a gripper (5).

2. A goods container according to claim 1, **characterized in that** a plurality of receiving containers (2') with openings (4) are arranged on top of one another.

3. A goods container according to claim 1 or 2, **characterized in that** in addition to the receiving containers (2') with openings (4) there are also provided receiving containers (2) without openings (4).

4. A goods container according to claim 3, **characterized in that** the receiving containers (2') with openings (4) are arranged above the receiving containers (2) without openings (4).

5. A goods container according to any one of the preceding claims, **characterized in that** two openings (4) of opposite receiving containers (2') are provided adjacent to the shaft (6).

6. A goods container according to any one of the preceding claims, **characterized in that** a drawer (10) is provided, wherein a transport means (9), guaranteeing the making available of a bag, is available at the drawer (10).

7. A goods container according to claim 6, **characterized in that** a suction device is used as transport means (9).

8. A goods container according to any one of the preceding claims, **characterized in that** one or a plurality of receiving containers (2") are provided, which have holding devices (11) for receiving packaged baked goods (14).

## Revendications

1. Conteneur de marchandises dévolu au prélèvement de produits de boulangerie (12) en libre-service, comportant des réceptacles (2, 2') agencés en superposition, lesdits réceptacles (2, 2'), agencés en superposition, étant limitrophes d'une goulotte verticale (6) par leur paroi latérale (3), la paroi latérale (3) de chaque réceptacle (2') étant munie d'un orifice (4), les orifices (4) desdits réceptacles (2') débouchant dans ladite goulotte verticale (6), et un dispositif (8), destiné à fournir des sachets, étant par ailleurs prévu à l'extrémité (7) de la goulotte verticale (6), **caractérisé par le fait que** des produits de boulangerie (13), non emballés, peuvent être mus individuellement vers l'orifice (4) par un organe de préhension (5).

2. Conteneur de marchandises selon la revendication 1, **caractérisé par le fait que** plusieurs réceptacles (2'), pourvus d'orifices (4), sont agencés en superposition.

3. Conteneur de marchandises selon la revendication 1 ou 2, **caractérisé par le fait que** des réceptacles (2), dépourvus d'orifices (4), sont également prévus en plus des réceptacles (2') pourvus d'orifices (4).

4. Conteneur de marchandises selon la revendication 3, **caractérisé par le fait que** les réceptacles (2'), pourvus d'orifices (4), sont placés au-dessus des réceptacles (2) dépourvus d'orifices (4).

5. Conteneur de marchandises selon l'une des revendications précédentes, **caractérisé par le fait que** deux orifices (4) de réceptacles opposés (2') sont prévus dans la zone limitrophe de la goulotte (6).

6. Conteneur de marchandises selon l'une des revendications précédentes, **caractérisé par** la présence d'un tiroir (10), un moyen de transport (9), garantissant la fourniture d'un sachet, étant disponible au niveau dudit tiroir (10).

7. Conteneur de marchandises selon la revendication 6, **caractérisé par le fait qu'**un dispositif d'aspiration est utilisé en tant que moyen de transport (9).

8. Conteneur de marchandises selon l'une des revendications précédentes, **caractérisé par** la présence d'un ou de plusieurs réceptacle(s) (2") équipé(s) de supports (11) dédiés à la réception de produits de boulangerie (14) emballés.
